# FASCICULE DE BREVET EUROPEEN

(11) **EP 3 006 113 B1**
(45) Date de publication et mention de la délivrance du brevet: **08.01.2020**
(21) Numéro de dépôt: 15187904.6
(22) Date de dépôt: 01.10.2015
(51) Int. Cl.: B03D 1/02, B03D 1/14, B03D 1/24, B01F 3/04, B01D 21/00, B01D 21/04, B01D 21/24

(54) **PROCEDE ET DISPOSITIF D'ALIMENTATION EN GAZ D'UN SEPARATEUR LIQUIDE/SOLIDE ET INSTALLATION DE TRAITEMENT DE FLUX DE FLUIDE INTEGRANT UN TEL DISPOSITIF**
VERFAHREN UND VORRICHTUNG ZUR GASZUFÜHRUNG IN EINEN FLÜSSIG- / FESTSTOFFTRENNAPPARAT UND EINRICHTUNG ZUM BEHANDELN VON FLUIDSTRÖMEN MIT DIESER VORRICHTUNG
METHOD AND DEVICE FOR GAS SUPPLY OF A LIQUID / SOLID SEPARATOR AND TREATMENT FACILITY OF FLUID FLOW INCORPORATING SUCH A DEVICE

(30) Priorité: 10.10.2014 FR 1459730
(43) Date de publication de la demande: 13.04.2016
(73) Titulaire: VPS, 53000 Laval (FR)
(72) Inventeur: LEGRAS, Philippe, 53500 ERNEE (FR)
(74) Mandataire: Godineau, Valérie

(56) Documents cités:
- WO-A1-2008/137006
- US-B1- 6 425 485

## Description

La présente invention concerne un procédé et un dispositif d'alimentation en gaz, de préférence en air, d'un séparateur liquide/solide ainsi qu'une installation de traitement de flux de fluide, notamment d'effluent intégrant un tel dispositif.

Les séparateurs liquide/solide par voie physique et/ou chimique, notamment par floculation et/ou coagulation sont bien connus à ceux versés dans cet art et nécessitent, pour un meilleur fonctionnement, un apport de gaz sous pression, généralement de l'air comprimé, pour permettre une remontée des matières en suspension, eg. WO2008/137006 A1, US 6,425,485 B1.

Jusqu'à présent, cet apport d'air comprimé s'opère directement au niveau du séparateur, par injection d'air comprimé dans le séparateur, en parallèle de l'alimentation du séparateur en flux de fluide à traiter. Du fait de cette double alimentation dans laquelle chaque flux est indépendant de l'autre flux, et à la difficulté d'obtenir un fonctionnement stable et répétitif des moyens d'injection d'air, on constate une impossibilité de maîtriser de manière certaine le rapport flux de fluide à traiter/gaz comprimé.

Un but de la présente invention est donc de proposer un dispositif et une installation du type précité donc les conceptions permettent la maîtrise d'une répétabilité à l'intérieur d'une plage prédéterminée de la quantité de gaz à injecter dans le séparateur.

À cet effet, l'invention a pour objet un procédé d'alimentation en gaz, de préférence en air, d'un séparateur liquide/solide muni d'au moins une entrée de flux de fluide à traiter et d'au moins une sortie de fluide traité, ledit procédé comprenant une étape de dérivation d'une fraction du flux de fluide du séparateur au travers d'une enceinte, une étape d'introduction de gaz sous pression en une quantité donnée dans ladite enceinte, et une étape de réintroduction du flux de fluide chargé en gaz issu de l'enceinte dans le séparateur, caractérisé en ce que l'étape d'introduction de gaz sous pression en une quantité donnée dans ladite enceinte est une étape d'introduction de gaz sous pression en une quantité donnée dans ladite enceinte en fonction du poids de ladite enceinte.

Grâce à la dérivation d'une fraction du flux de fluide du séparateur vers une enceinte externe au séparateur, et au fait que l'apport de gaz sous pression se fait au niveau de cette enceinte, il est possible de quantifier de manière certaine l'apport de gaz sous pression en vue de maintenir un rapport gaz sous pression/flux de fluide sensiblement constant pour une alimentation répétitive et quantifiée du mélange gaz sous pression/flux de fluide à l'intérieur du séparateur.

L'injection de gaz sous pression dans l'enceinte entraîne une réduction du poids de l'enceinte. Le contrôle du poids de l'enceinte permet donc de quantifier de manière précise l'apport de gaz sous pression pour maintenir, en sortie d'enceinte, une qualité de flux de fluide chargée en gaz sous pression sensiblement constante.

De préférence, l'étape de réintroduction du flux de fluide chargé en gaz issu de l'enceinte dans le séparateur est une étape de réintroduction de manière co-courante avec le flux de fluide à traiter. Grâce à cette alimentation co-courante du flux de fluide à traiter et de la fraction de flux de fluide recirculant chargé en gaz sous pression, le fonctionnement du séparateur n'est pas perturbé.

L'invention a encore pour objet un dispositif d'alimentation en gaz d'un séparateur liquide/solide muni d'au moins une entrée de flux de fluide à traiter et d'au moins une sortie de fluide traité, ledit dispositif comprenant une enceinte fermée munie d'une entrée d'alimentation en fluide et d'une sortie de fluide raccordables au séparateur, des moyens d'injection de gaz sous pression dans ladite enceinte et des moyens de dosage de la quantité de gaz introduite dans ladite enceinte, caractérisé en ce que les moyens de dosage de la quantité de gaz introduite dans ladite enceinte sont des moyens de dosage en fonction du poids de l'enceinte, ces moyens de dosage comprenant une unité de pilotage des moyens d'injection, des moyens de fourniture d'entrée de données à ladite unité de pilotage et des moyens de pesée du poids de l'enceinte aptes à délivrer des signaux à l'unité de pilotage, ladite unité de pilotage étant configurée pour commander le fonctionnement des moyens d'injection à partir des données d'entrée fournies par les moyens de fourniture d'entrée de données et des signaux délivrés par les moyens de pesée.

De préférence, l'unité de pilotage comprend des moyens de traitement électroniques et/ou informatiques des données, tel qu'un microprocesseur associé à une mémoire de travail.

De préférence, les moyens de fourniture d'entrée de données comprennent au moins des moyens d'acquisition de données et/ou une interface d'entrée de données encore appelée interface homme/machine et/ou une mémoire de stockage de données prédéfinie.

De préférence, les moyens de fourniture d'entrée de données sont configurés pour fournir au moins deux valeurs de poids de consigne à savoir un poids de consigne haut et un poids de consigne bas à l'unité de pilotage et l'unité de pilotage est configurée pour commander le mode dit « marche » des moyens d'injection lorsque le poids de consigne haut est atteint et le mode dit « arrêt » des moyens d'injection lorsque le poids de consigne bas est atteint.

De préférence, les moyens d'injection comprennent un générateur de gaz sous pression et une liaison obturable de raccordement du générateur à l'enceinte. De préférence, l'organe d'obturation de la liaison de raccordement du générateur à l'enceinte est en position ouverte en mode dit « marche » des moyens d'injection et en position fermée en mode dit « arrêt » des moyens d'injection.

L'unité de pilotage est donc configurée pour commander le mode dit « marche » des moyens d'injection par ouverture de l'organe d'obturation de la liaison de raccordement du générateur à l'enceinte et le mode dit « arrêt » des moyens d'injection par fermeture de l'organe d'obturation de la liaison de raccordement du générateur à l'enceinte.

De préférence, les moyens de raccordement de l'entrée et de la sortie de l'enceinte aptes à permettre le raccordement desdites entrée et sortie de l'enceinte au séparateur comprennent des moyens de circulation forcée de fluide.

L'invention a encore pour objet une installation de traitement de flux de fluide, ladite installation comprenant un séparateur liquide/solide muni d'au moins une entrée de flux de fluide à traiter et d'au moins une sortie de fluide traité et un dispositif d'alimentation en gaz du séparateur.

De préférence, la liaison de raccordement de la sortie de fluide de l'enceinte au séparateur présente un débouché à l'intérieur de l'entrée d'alimentation en fluide à traiter du séparateur positionnable de manière coaxiale à ladite entrée.

De préférence, le séparateur comprend une cuve portant les au moins une entrée et sortie de fluide du séparateur, ladite cuve étant divisée à l'aide d'au moins une cloison en au moins deux compartiments dits respectivement amont et aval pris par rapport au sens de circulation du fluide à traiter dans le séparateur, lesdits ou au moins deux des compartiments communiquant entre eux par sousverse, c'est-à-dire par une ouverture ménagée à la base de la cloison, le compartiment le plus en aval de la cuve étant munie de la ou d'au moins une sortie de fluide traité du séparateur.

De préférence, la cuve présente une face de dessus ouverte et le séparateur comprend un racleur disposé au niveau de la face de dessus ouverte de la cuve et une goulotte de récupération des matières collectées par le racleur.

L'invention sera bien comprise à la lecture de la description suivante d'exemples de réalisation, en référence aux dessins annexés dans lesquels :
- La figure 1 représente une vue schématique d'ensemble d'une installation de traitement de fluide liquide, notamment des fluides chargés en impuretés conforme à l'invention.
- La figure 2 représente une vue schématique de détail du séparateur.

Comme mentionné ci-dessus, l'invention a pour objet une installation de traitement de flux de fluide, en particulier d'un flux de fluide liquide chargé en matières solides, tel qu'un effluent.

Cette installation comprend un séparateur 2 liquide/solide muni d'au moins une entrée 3 de flux de fluide à traiter et d'au moins une sortie 4 de flux de fluide traité, et un dispositif 1 d'alimentation en gaz du séparateur.

Dans l'exemple représenté, le séparateur 2 est un séparateur à une entrée 3 de fluide à traiter et à deux sorties 4 de fluide traité. Ce séparateur 2 comprend une cuve 5 généralement métallique, compartimentée à l'aide de cloisons 6 s'étendant transversalement au sens de circulation du fluide à traiter à l'intérieur du séparateur depuis l'entrée 3 vers les sorties 4 de fluide du séparateur pour former une série de compartiments disposés côte à côte.

Le compartiment le plus en aval de la cuve pris dans le sens de circulation du flux de fluide à traiter à l'intérieur du séparateur et représenté en 8 aux figures est équipé de l'une des sorties 4 de fluide traité du séparateur.

Le compartiment immédiatement en amont et représenté en 7 aux figures est quant à lui séparé du compartiment 8 le plus en aval par une cloison 6 qui s'interrompt en partie inférieure pour ménager entre lesdits compartiments 7 amont et 8 aval une ouverture 9 de passage de fluide. Une partie de ce compartiment 7 amont est destinée à alimenter un dispositif 1 d'alimentation en gaz du séparateur 2 qui sera décrit ci-après.

Ce séparateur 2 opère une séparation physico-chimique. À cet effet, l'entrée 3 du séparateur est équipée de moyens de raccordement à au moins un réservoir d'agent de floculation et/ou de coagulation pour permettre une alimentation en agent de floculation et/ou de coagulation du séparateur et pour séparer par voie chimique les matières liquides et solides du contenu du séparateur 2.

Ce séparateur 2 comprend encore un racleur 10 disposé au niveau de la face de dessus ouverte de la cuve 5 et une goulotte 11 de récupération des matières collectées par le racleur 10.

Dans l'exemple représenté, le racleur 10 se présente sous forme d'une bande sans fin munie de palettes radiales aptes à racler en surface le contenu de la cuve du séparateur et amener le contenu raclé en direction de la goulotte 11. Le contenu de cette goulotte, formé généralement par des boues en cas de traitement d'eaux usées, est ensuite évacué.

Comme mentionné ci-dessus, l'installation de traitement comprend encore un dispositif 1 d'alimentation en gaz sous pression, en l'occurrence ici en air comprimé du séparateur liquide/solide pour favoriser la mise en suspension des matières floculées ou coagulées à l'intérieur du séparateur 2.

Ce dispositif 1 d'alimentation comprend une enceinte 12 fermée, généralement en métal, réalisée ici sous forme d'une enceinte cylindrique munie en partie haute d'une entrée 13 d'alimentation en fluide et en partie basse d'une sortie 14 de fluide. Ces entrée 13 et sortie 14 de fluide sont raccordables au séparateur par des moyens 23, 24 de raccordement qui comprennent une liaison 23 de raccordement de l'entrée 13 de l'enceinte au séparateur 2 côté sortie de fluide du séparateur et une liaison 24 de raccordement de la sortie 14 de l'enceinte au séparateur côté entrée de fluide du séparateur.

Dans l'exemple représenté, chaque liaison 23, 24 est formée par un conduit. La liaison 23 de raccordement de l'entrée 13 de l'enceinte se raccorde au séparateur 2 au niveau du compartiment 7 amont du séparateur décrit ci-dessus, c'est-à-dire le compartiment du séparateur 2 immédiatement en amont du compartiment le plus en aval du séparateur 2.

Dans l'exemple représenté, cette liaison 23 est munie de moyens 25 de circulation forcée de fluide réalisés ici sous forme d'une pompe, pour permettre une circulation du flux de fluide depuis le séparateur 2, à travers l'enceinte 12 et le retour de ce flux de fluide vers le séparateur 2.

La liaison 24 de raccordement de la sortie 14 de l'enceinte se raccorde au séparateur au niveau de l'entrée 3 d'entrée de fluide du séparateur. À cet effet, dans l'exemple représenté, la liaison 24, de raccordement de la sortie 14 de sortie de fluide de l'enceinte 12 au séparateur, présente un débouché à l'intérieur de l'entrée 3 d'alimentation en fluide à traiter du séparateur, positionnée de manière coaxiale à ladite entrée 3.

Le flux de fluide à traiter et le flux de fluide issu du dispositif 1 d'alimentation sont donc introduits simultanément et sous forme d'un même flux à l'intérieur de la cuve du séparateur.

Le circuit de circulation de fluide ainsi établi depuis le compartiment 7 du séparateur jusqu'à l'entrée 3 de fluide du séparateur en passant par l'enceinte forme un circuit de dérivation d'une fraction du flux de fluide du séparateur et permet une recirculation d'une fraction du flux de fluide du séparateur après passage dans ladite enceinte.

Le dispositif 1 comprend encore des moyens 15 d'injection des gaz sous pression dans ladite enceinte 12 et des moyens 19 de dosage de la quantité de gaz introduite dans ladite enceinte 12. Les moyens 15 d'injection comprennent un générateur 16 de gaz sous pression, formé ici par un compresseur, et une liaison 17 obturable de raccordement du générateur 16 à l'enceinte 2. L'organe d'obturation 18 de la liaison 17 est ici réalisé sous forme d'une électrovanne.

Les moyens 19 de dosage comprennent quant à eux une unité 20 de pilotage des moyens 15 d'injection, des moyens 21 de fourniture d'entrée de données à ladite unité 20 de pilotage et des moyens 22 de pesée du poids de l'enceinte 12 aptes à délivrer des signaux à l'unité 20 de pilotage.

L'unité 20 de pilotage est configurée pour commander le fonctionnement des moyens 15 d'injection à partir des données d'entrée fournies par les moyens 21 de fourniture d'entrée de données en fonction des signaux délivrés par les moyens 22 de pesée.

Les moyens 21 de fourniture d'entrée de données sont configurés pour fournir au moins deux valeurs de poids de consigne, à savoir un poids de consigne haut et un poids de consigne bas à l'unité 20 de pilotage et l'unité 20 de pilotage est configurée pour commander le mode dit « marche » correspondant à l'ouverture de l'organe 8 d'obturation lorsque le poids de consigne haut est atteint et le mode dit « arrêt » des moyens 15 d'injection correspondant à la fermeture de l'organe 18 d'obturation lorsque le poids de consigne bas est atteint.

Comme mentionné ci-dessus, l'unité de pilotage comprend des moyens de traitement électroniques et/ou informatiques de données, tels qu'un microprocesseur associé à une mémoire de travail. Lorsque l'expression « l'unité de pilotage est configurée pour » est utilisée, cela signifie que le microprocesseur comprend des instructions pour réaliser l'action.

Comme mentionné également ci-dessus, les moyens 21 de fourniture d'entrée de données peuvent comprendre des moyens d'acquisition de données et/ou une interface d'entrée de données encore appelée interface homme/machine et/ou une mémoire de stockage de données prédéfinies.

L'interface peut comprendre au moins une télécommande et/ou un écran tactile et/ou un clavier.

Dans l'exemple illustré, les moyens 21 de fourniture d'entrée de données sont formés par un clavier par l'intermédiaire duquel l'opérateur entre les poids de consigne haut et bas, le poids de consigne bas étant généralement supérieur au poids à vide de l'enceinte.

Les moyens 22 de pesée sont quant à eux formés par une simple cellule de pesée positionnée à la base de l'enceinte pour en mesurer le poids total.

L'enceinte peut encore comprendre des moyens de mesure de la pression tels qu'un manomètre, une purge d'air et des moyens de mesure du niveau du liquide à l'intérieur de l'enceinte.

Le fonctionnement du dispositif est tel que suit : au démarrage de l'installation, on fixe les poids de consigne haut et bas et on met en marche le compresseur formant le générateur de gaz sous pression, ainsi que la pompe des moyens 25 de circulation forcée de fluide. Pendant cette phase de démarrage, la fraction de flux de fluide pompée dans le séparateur et traversant l'enceinte est réintroduite en l'état dans le séparateur, jusqu'à ce que le niveau de fluide augmente dans l'enceinte pour atteindre le poids de consigne haut de l'enceinte. À ce moment, l'organe 18 d'obturation de la liaison du générateur 16 à l'enceinte 2 est ouvert et un gaz sous pression, en l'occurrence de l'air sous pression, est envoyé dans l'enceinte pour y chasser une partie de son contenu liquide jusqu'à atteindre le poids de consigne bas. À cet instant, l'organe 18 d'opération de la liaison entre générateur de gaz sous pression et enceinte est ramené en position fermée et ne sera réouvert que lorsque le poids de consigne haut de l'enceinte aura été de nouveau atteint. Cette alimentation séquentielle en gaz sous pression de l'enceinte permet de maintenir un rapport flux de fluide liquide sous pression/gaz sous pression sensiblement constant ou contenu à l'intérieur d'une plage prédéterminée pour l'alimentation du séparateur.

## Revendications

1. Procédé d'alimentation en gaz, de préférence en air, d'un séparateur (2) liquide/solide muni d'au moins une entrée (3) de flux de fluide à traiter et d'au moins une sortie (4) de fluide traité, ledit procédé comprenant une étape de dérivation d'une fraction du flux de fluide du séparateur (2) au travers d'une enceinte (12), une étape d'introduction de gaz sous pression en une quantité donnée dans ladite enceinte (12), et une étape de réintroduction du flux de fluide chargé en gaz issu de l'enceinte (12) dans le séparateur (2),
**caractérisé en ce que** l'étape d'introduction de gaz sous pression en une quantité donnée dans ladite enceinte (12) est une étape d'introduction de gaz en une quantité donnée dans ladite enceinte (12) en fonction du poids de ladite enceinte (12).

2. Procédé selon la revendication précédente,
**caractérisé en ce que** l'étape de réintroduction du flux de fluide chargé en gaz issu de l'enceinte (12) dans le séparateur (2) est une étape de réintroduction de manière co-courante avec le flux de fluide à traiter.

3. Dispositif (1) d'alimentation en gaz d'un séparateur (2) liquide/solide muni d'au moins une entrée (3) de flux de fluide à traiter et d'au moins une sortie (4) de fluide traité, ledit dispositif (1) comprenant une enceinte (12) fermée munie d'une entrée (13) d'alimentation en fluide et d'une sortie (14) de fluide raccordables au séparateur, des moyens (15) d'injection de gaz sous pression dans ladite enceinte (12) et des moyens (19) de dosage de la quantité de gaz introduite dans ladite enceinte (12),
**caractérisé en ce que** les moyens de dosage de la quantité de gaz introduite dans ladite enceinte sont des moyens de dosage en fonction du poids de l'enceinte ces moyens (19) de dosage comprenant une unité (20) de pilotage des moyens (15) d'injection, des moyens (21) de fourniture d'entrée de données à ladite unité (20) de pilotage et des moyens (22) de pesée du poids de l'enceinte (12) aptes à délivrer des signaux à l'unité (20) de pilotage, ladite unité (20) de pilotage étant configurée pour commander le fonctionnement des moyens (15) d'injection à partir des données d'entrée fournies par les moyens (21) de fourniture d'entrée de données en fonction des signaux délivrés par les moyens (22) de pesée.

4. Dispositif selon la revendication 3,
**caractérisé en ce que** les moyens (21) de fourniture d'entrée de données sont configurés pour fournir au moins deux valeurs de poids de consigne à savoir un poids de consigne haut et un poids de consigne bas à l'unité (20) de pilotage et **en ce que** l'unité (20) de pilotage est configurée pour commander le mode dit "marche" des moyens (15) d'injection lorsque le poids de consigne haut est atteint et le mode dit "arrêt" des moyens (15) d'injection lorsque le poids de consigne bas est atteint.

5. Dispositif selon l'une des revendications 3 ou 4,
**caractérisé en ce que** les moyens (15) d'injection comprennent un générateur (16) de gaz sous pression et une liaison (17) obturable de raccordement du générateur (16) à l'enceinte (2).

6. Dispositif selon la revendication 5,
**caractérisé en ce que** l'organe (18) d'obturation de la liaison (17) de raccordement du générateur (16) à l'enceinte (2) est en position ouverte en mode dit "marche" des moyens (15) d'injection et en position fermée en mode dit "arrêt" des moyens (15) d'injection.

7. Dispositif selon l'une des revendications 3 à 6,
**caractérisé en ce que** les moyens (23, 24) de raccordement de l'entrée (13) et de la sortie (14) de l'enceinte (12) aptes à permettre le raccordement desdites entrée (13) et sortie (14) de l'enceinte (12) au séparateur (2) comprennent des moyens (25) de circulation forcée de fluide.

8. Installation de traitement de flux de fluide, ladite installation comprenant un séparateur (2) liquide/solide muni d'au moins une entrée (3) de flux de fluide à traiter et d'au moins une sortie (4) de fluide traité et un dispositif (1) d'alimentation en gaz du séparateur (2),
**caractérisé en ce que** le dispositif (1) d'alimentation en gaz du séparateur est conforme à l'une des revendications 3 à 7.

9. Installation selon la revendication 8,
**caractérisée en ce que** la liaison (24) de raccordement de la sortie (14) de fluide de l'enceinte (12) au séparateur (2) présente un débouché à l'intérieur de l'entrée (3) d'alimentation en fluide à traiter du séparateur (2) positionnable de manière coaxiale à ladite entrée (3).

10. Installation selon l'une des revendications 8 ou 9,
**caractérisée en ce que** le séparateur (2) comprend une cuve (5) portant les au moins une entrée (3) et sortie (4) de fluide du séparateur (2), **en ce que** ladite cuve (5) est divisée à l'aide d'au moins une cloison (6) en au moins deux compartiments (7, 8) dits respectivement amont et aval pris par rapport au sens de circulation du fluide à traiter dans le séparateur (2), lesdits ou au moins deux (7, 8) des compartiments communiquant entre eux par sousverse c'est-à-dire par une ouverture ménagée à la base de la cloison (6), le compartiment (8) le plus en aval de la cuve étant muni de la ou d'au moins une sortie (4) de fluide traité du séparateur (2).

11. Installation selon la revendication 10,
**caractérisée en ce que** la cuve (5) présente une face de dessus ouverte et **en ce que** le séparateur (2) comprend un racleur (10) disposé au niveau de la face de dessus ouverte de la cuve (5) et une goulotte (11) de récupération des matières collectées par le racleur (10).

## Patentansprüche

1. Verfahren zur Zuführung von Gas, vorzugsweise von Luft, in einen Flüssig-/Feststofftrennapparat (2), ausgestattet mit mindestens einem Einlass (3) von zu behandelndem Fluidstrom und mindestens einem Auslass (4) von behandeltem Fluid, wobei das Verfahren einen Umleitungsschritt eines Teils des Fluidstroms vom Trennapparat (2) durch einen Behälter (12), einen Einleitungsschritt von Gas unter Druck in einer bestimmten Menge in den Behälter (12) und einen Wiedereinleitungsschritt des mit Gas aus dem Behälter (12) angereicherten Fluidstroms in den Trennapparat (2) umfasst, **dadurch gekennzeichnet, dass** der Einleitungsschritt von Gas unter Druck in einer bestimmten Menge in den Behälter (12) ein Einleitungsschritt von Gas in einer bestimmten Menge in den Behälter (12) in Abhängigkeit vom Gewicht des Behälters (12) ist.

2. Verfahren nach vorangehendem Anspruch,
**dadurch gekennzeichnet, dass** der Wiedereinleitungsschritt des mit Gas aus dem Behälter (12) angereicherten Fluidstroms in den Trennapparat (2) ein mit dem zu behandelnden Fluidstrom gleichgerichteter Wiedereinleitungsschritt ist.

3. Vorrichtung (1) zur Zuführung von Gas in einen Flüssig-/Feststofftrennapparat (2), ausgestattet mit mindestens einem Einlass (3) von zu behandelndem Fluidstrom und mindestens einem Auslass (4) von behandeltem Fluid,
wobei die Vorrichtung (1) einen geschlossenen Behälter (12) umfasst, ausgestattet mit einem Einlass (13) zur Zuführung von Fluid und einem Auslass (14) von Fluid, die mit dem Trennapparat verbindbar sind, Mitteln (15) zum Einleiten von Gas unter Druck in den Behälter (12) und Mitteln (19) zum Dosieren der in den Behälter (12) eingeleiteten Gasmenge, **dadurch gekennzeichnet, dass** die Mittel (19) zum Dosieren der in den Behälter eingeleiteten Gasmenge Dosiermittel in Abhängigkeit vom Gewicht des Behälters sind, wobei diese Dosiermittel (19) eine Steuereinheit (20) der Einleitmittel (15), Dateneingangsbereitstellungsmittel (21) für die Steuereinheit (20) und Wiegemittel (22) des Gewichts des Behälters (12) umfassen, die imstande sind, der Steuereinheit (20) Signale zu liefern, wobei die Steuereinheit (20) konfiguriert ist, um die Funktion der Einleitmittel (15) auf der Basis der Eingangsdaten zu steuern, die von den Dateneingangsbereitstellungsmitteln (21) in Abhängigkeit von den von den Wiegemitteln (22) gelieferten Signalen bereitgestellt werden.

4. Vorrichtung nach Anspruch 3,
**dadurch gekennzeichnet, dass** die Dateneingangsbereitstellungsmittel (21) konfiguriert sind, um der Steuereinheit (20) mindestens zwei Sollgewichtswerte, nämlich ein hohes Sollgewicht und ein niedriges Sollgewicht, bereitzustellen, und dass die Steuereinheit (20) konfiguriert ist, um den als "Ein" bezeichneten Modus der Einleitmittel (15) zu befehlen, wenn das hohe Sollgewicht erreicht ist, und den als "Stopp" bezeichneten Modus der Einleitmittel (15), wenn das niedrige Sollgewicht erreicht ist.

5. Vorrichtung nach einem der Ansprüche 3 oder 4,
**dadurch gekennzeichnet, dass** die Einleitmittel (15) einen Generator (16) von Gas unter Druck und eine verschließbare Anschlussverbindung (17) des Generators (16) an den Behälter (2) umfassen.

6. Vorrichtung nach Anspruch 5,
**dadurch gekennzeichnet, dass** das Verschlussorgan (18) der Anschlussverbindung (17) des Generators (16) an den Behälter (2) in offener Position in dem als "Ein" bezeichneten Modus der Einleitmittel (15) und in geschlossener Position in dem als "Stopp" bezeichneten Modus der Einleitmittel (15) ist.

7. Vorrichtung nach einem der Ansprüche 3 bis 6,
**dadurch gekennzeichnet, dass** die Anschlussmittel (23, 24) des Einlasses (13) und des Auslasses (14) des Behälters (12), die imstande sind, den Anschluss des Einlasses (13) und des Auslasses (14) des Behälters (12) an den Trennapparat (2) zu erlauben, Fluidzwangszirkulationsmittel (25) umfassen.

8. Anlage zur Behandlung eines Fluidstroms, wobei die Anlage einen Flüssig-/Feststofftrennapparat (2), ausgestattet mit mindestens einem Einlass (3) von zu behandelndem Fluidstrom und mindestens einem Auslass (4) von behandeltem Fluid und eine Vorrichtung (1) zur Zuführung von Gas in den Trennapparat (2) umfasst,
**dadurch gekennzeichnet, dass** die Vorrichtung (1) zur Zuführung von Gas in den Trennapparat nach einem der Ansprüche 3 bis 7 ist.

9. Anlage nach Anspruch 8,
**dadurch gekennzeichnet, dass** die Anschlussverbindung (24) des Auslasses (14) von Fluid aus dem Behälter (12) in den Trennapparat (2) eine Ausmündung in das Innere des Einlasses (3) zur Zuführung von zu behandelndem Fluid in den Trennapparat (2) aufweist, die koaxial zu dem Einlass (3) positionierbar ist.

10. Anlage nach einem der Ansprüche 8 oder 9,
**dadurch gekennzeichnet, dass** der Trennapparat (2) einen Tank (5) umfasst, der den mindestens einen Einlass (3) und Auslass (4) von Fluid des Trennapparats (2) trägt, dass der Tank (5) mit Hilfe von mindestens einer Trennwand (6) in mindestens zwei Abteile (7, 8), bezeichnet jeweils als vorgelagert und nachgelagert, herangezogen in Bezug auf die Zirkulationsrichtung des in dem Trennapparat (2) zu behandelnden Fluids, unterteilt ist, wobei oder mindestens zwei (7, 8) der Abteile untereinander durch Unterfluss kommunizieren, das heißt, durch eine Öffnung, die an der Basis der Trennwand (6) ausgebildet ist, wobei das zum Tank am meisten nachgelagerte Abteil (8) mit dem oder mindestens einem Auslass (4) von behandeltem Fluid des Trennapparats (2) ausgestattet ist.

11. Anlage nach Anspruch 10,
**dadurch gekennzeichnet, dass** der Tank (5) eine offene Oberseite aufweist und dass der Trennapparat (2) einen Abstreifer (10) aufweist, die im Bereich der offenen Oberseite des Tanks (5) angeordnet ist, und eine Sammelrinne (11) der von dem Abstreifer (10) gesammelten Materialien.

## Claims

1. A method for supplying gas, preferably air, for a liquid/solid separator (2) provided with at least one inlet (3) for fluid flows to be treated and at least one treated fluid outlet (4), said method comprising a step for diverting a fraction of the fluid flow from the separator (2) through an enclosure (12), a step for introducing pressurized gas in a given quantity in said enclosure (12), and a step for reintroducing the fluid flow charged with gas coming from the enclosure (12) into the separator (2),
**characterized in that** the step for introducing a given quantity of pressurized gas in said enclosure (12) is a step for introducing a given quantity of gas in said enclosure (12) based on the weight of said enclosure (12).

2. The method according to the preceding claim,
**characterized in that** the step for reintroducing the flow of fluid charged with gas coming from the enclosure (12) into the separator (2) is a reintroduction step concurrent with the flow of fluid to be treated.

3. A device (1) for supplying gas for a liquid/solid separator (2) provided with at least one inlet (3) for fluid flows to be treated and at least one treated fluid outlet (4),
said device (1) comprising a closed enclosure (12) provided with a fluid supply inlet (13) and a fluid outlet (14) that are able to be connected to the separator, means (15) for injecting pressurized gas into said enclosure (12) and means (19) for metering the quantity of gas introduced into said enclosure (12),
**characterized in that** the means for metering the quantity of gas introduced into said enclosure are metering means based on the weight of the enclosure, these metering means (19) comprising a unit (20) for controlling the injection means (15), means (21) for supplying input data to said control unit (20) and means (22) for weighing the weight of the enclosure (12) able to deliver signals to the control unit (20), said control unit (20) being configured to command the operation of the injection means (15) from input data supplied by the input data supply means (21) based on signals delivered by the weighing means (22).

4. The device according to claim 3,
**characterized in that** the input data supply means (21) are configured to supply at least two setpoint weight values, namely an upper setpoint weight value and a lower setpoint weight value, to the control unit (20), and **in that** the control unit (20) is configured to command the so-called "on" mode of the injection means (15) when the upper setpoint weight is reached and the so-called "off" mode of the injection means (15) when the lower setpoint weight is reached.

5. The device according to one of claims 3 or 4,
**characterized in that** the injection means (15) comprise a pressurized gas generator (16) and a closable link (17) for connecting the generator (16) to the enclosure (2).

6. The device according to claim 5,
**characterized in that** the closable member (18) of the link (17) for connecting the generator (16) to the enclosure (2) is in the open position in the so-called "on" mode of the injection means (15) and in the closed position in the so-called "off" mode of the injection means (15).

7. The device according to one of claims 3 to 6,
**characterized in that** the connecting means (23, 24) of the inlet (13) and the outlet (14) of the enclosure (12) able to allow the connection of said inlet (13) and outlet (14) of the enclosure (12) to the separator (2) comprise means (25) for forced fluid circulation.

8. A treatment facility for fluid flows, said facility comprising a liquid/solid separator (2) provided with at least one inlet (3) for fluid flows to be treated and at least one treated fluid outlet (4) and a device (1) for supplying gas to the separator (2),
**characterized in that** the device (1) for supplying gas to the separator is according to one of claims 3 to 7.

9. The facility according to claim 8,
**characterized in that** the link (24) connecting the fluid outlet (14) of the enclosure (12) to the separator (2) has a mouth inside the inlet (3) supplying fluid to be treated to the separator (2) able to be positioned coaxially to said inlet (3).

10. The facility according to one of claims 8 or 9,
**characterized in that** the separator (2) comprises a tank (5) bearing the at least one fluid inlet (3) and outlet (4) of the separator (2), **in that** said tank (5) is divided using at least one partition (6) into at least two compartments (7, 8) respectively called upstream and downstream considered relative to the circulation direction of the fluid to be treated in the separator (2), said or at least two (7, 8) of the compartments communicating with one another by underflow, i.e., by an opening arranged at the base of the partition (6), the compartment (8) furthest in the downstream direction of the tank being provided with the at least one outlet (4) for treated fluid from the separator (2).

11. The facility according to claim 10,
**characterized in that** the tank (5) has an open top face and **in that** the separator (2) comprises a scraper (10) positioned at the open top face of the tank (5) and a trough (11) for recovering materials collected by the scraper (10).
